# EUROPÄISCHE PATENTSCHRIFT

(11) **EP 2 383 716 B1**
(45) Veröffentlichungstag und Bekanntmachung des Hinweises auf die Patenterteilung: **20.02.2019**
(21) Anmeldenummer: 11163793.0
(22) Anmeldetag: 27.04.2011
(51) Int. Cl.: G09F 5/00, G09F 27/00

(54) **Präsentationsvorrichtung für körperliche Waren, insbesondere für Paneele, vorzugsweise für Fußboden-, Decken- oder Wandbeläge**
Presentation device for bodily goods, in particular for panels, preferably for floor, wall or ceiling coverings
Dispositif de présentation pour marchandises corporelles, notamment des panneaux, de préférence pour revêtements de sol, de plafond ou de mur

(30) Priorität: 29.04.2010 DE 102010018844
(43) Veröffentlichungstag der Anmeldung: 02.11.2011
(73) Patentinhaber: Fritz Egger GmbH & Co. OG, 6380 St. Johann in Tirol (AT)
(72) Erfinder: Niedermoser, Markus, 6392, St. Jakob i.H. (AT); Hautz, Peter, 6306, Söll (AT)
(74) Vertreter: Cohausz & Florack

(56) Entgegenhaltungen:
- WO-A2-2007/146141
- DE-A1-102004 034 585
- DE-U1- 29 810 659
- DE-U1-202009 010 693
- NL-C1- 1 034 294

## Beschreibung

Die Erfindung betrifft eine Präsentationsvorrichtung für Paneele, vorzugsweise für Fußboden-, Decken- oder Wandbeläge, mit einem Trägerkörper und mit Informationsmitteln, die als Warenmuster von Paneelen mit verschiedenen Dekoren ausgebildet sind und wobei die Informationsmittel auf dem Trägerkörper angeordnet sind.

Präsentationsvorrichtungen der zuvor genannten Art werden beispielsweise von Raumausstattern sowie Händlern und Fachhändlern aus diesem Bereich verwendet, um Kunden über die Ausgestaltung körperlicher Waren möglichst umfassend zu informieren. Durch die auf dem Trägerkörper angeordneten Warenmuster kann der Kunde einen unmittelbaren optischen und haptischen Eindruck von der Ware bekommen. Insbesondere im Bereich der Inneneinrichtung von Räumen, beispielsweise zur Präsentation von Stoffen, Tapeten, Teppichen oder Fußbodenbelägen, ist es üblich, Warenmuster für verschiedene optische und strukturelle Ausgestaltungen der Waren, bevorzugt für eine ganze Produktserie, in einer oder mehreren Präsentationsvorrichtungen bereitzuhalten.

In der DE 20 2006 002 809 U1 oder der WO2007/146141A ist beispielsweise eine Präsentationsmappe für Paneele in Buchform offenbart, in welcher Muster von Paneelen mit verschiedenen Dekoren angeordnet sind. Derartige Präsentationsmappen sollen den Endkunden möglichst umfassend über die verfügbaren Dekore sowie die verschiedenen sonstigen Eigenschaften, wie Paneelgrößen, Ausgestaltung der Fasern, mögliche Strukturen, Verschleißfestigkeit oder Trittschalleigenschaften informieren. Weiterhin können verschiedene Wohnsituationen dargestellt sein, um dem Endkunden zu helfen, in Bezug auf seinen jeweiligen Einrichtungsstil, beispielsweise in Bezug auf seine bevorzugte Wandfarbe, die Auswahl des gewünschten Fußbodenpaneels zu erleichtern.

Aus der DE 20 2009 010 693 U1 ist eine Präsentationsvorrichtung für am Körper einer Person getragene Gegenstände, insbesondere Brillen, Bekleidung, Kopfbedeckungen, Schmuck oder Accessoires bekannt. Die Präsentationsvorrichtung weist eine Kamera zur Erfassung des Benutzers, eine Bild- und Datenverarbeitungseinheit sowie einen Bildschirm zur visuellen Darstellung des Benutzers mit dem darauf projizierten Gegenstand auf.

Schließlich offenbart die NL 1 034 294 C1 ein interaktives Display zur Präsentation physikalischer Produkte. Diese Vorrichtung weist eine Bildschirmkonstruktion auf, in der ein Bildschirm angeordnet ist. Neben oder vor der Bildschirmkonstruktion sind Regalböden angeordnet, auf denen sich gegenständliche Produkte befinden. Über Sensoren wird detektiert, welches Produkt vom Kunden aus dem Regal genommen bzw. von einem der Regalböden entfernt wird. Daraufhin werden auf dem Bildschirm zu dem Produkt passende Informationen dargestellt.

Viele Waren, insbesondere Waren für die Inneneinrichtung von Räumen, sind in einer Vielzahl verschiedener Warenkonfigurationen verfügbar. Insbesondere kann der Kunde bei einer Mehrzahl von Eigenschaften der Waren unter einer Mehrzahl von Ausgestaltungen der jeweiligen Eigenschaft wählen. Beispielsweise kann der Kunde bei Fußbodenpaneelen unter verschiedenen Dekoren, verschiedenen Materialaufbauten, verschiedenen Paneelgrößen und/oder verschiedenen Oberflächenstrukturen wählen.

Obwohl die aus dem Stand der Technik bekannten Präsentationsvorrichtungen bereits sehr schwer sind und große, unhandliche Abmessungen aufweisen, können die Informationen über eine Produktlinie aufgrund der Vielzahl der Warenkonfigurationen häufig nicht im gesamten Umfang dargestellt werden. Besonders schwierig ist die Gestaltung einer solchen Präsentationsvorrichtung, wenn diese für möglichst viele verschiedene Märkte anwendbar sein soll. So bestehen in unterschiedlichen Märkten zum Teil sehr unterschiedliche Anforderungen an die Präsentationsvorrichtungen und die in diesen dargestellten Waren, da die Vorlieben der Endkunden stark voneinander abweichen, beispielsweise in Bezug auf ihren Wohnstil und damit bezüglich der bevorzugten Dekor- oder Farbauswahl.

Der vorliegenden Erfindung liegt daher die Aufgabe zugrunde, eine Präsentationsvorrichtung zur Verfügung zu stellen, welche die Nachteile der bekannten Präsentationsvorrichtungen verringert oder vermeidet.

Diese Aufgabe wird erfindungsgemäß bei einer gattungsgemäßen Präsentationsvorrichtung dadurch gelöst, dass mindestens ein Prozessor, mindestens ein elektronischer Speicher und mindestens ein elektronisches Anzeigemittel vorgesehen sind, dass das mindestens eine elektronische Anzeigemittel auf dem Trägerkörper angeordnet ist, und dass mindestens eines der Informationsmittel als Bedienelement ausgebildet ist.

Es ist erkannt worden, dass durch eine Integration von Warenmustern und elektronischen Anzeigemitteln in einer Präsentationsvorrichtung, der Informationsgehalt der Präsentationsvorrichtung erheblich erhöht werden kann. Insbesondere sind auf diese Weise Informationen über eine gesamte Produktlinie vollständig darstellbar. Durch die Warenmuster wird bei der Präsentationsvorrichtung einerseits gewährleistet, dass der Benutzer einen ausreichenden körperlichen Eindruck der Waren erhält. So hat es sich herausgestellt, dass eine rein bildliche Darstellung der Ware unzureichend ist, da insbesondere die Oberflächenstruktur, der Materialaufbau und die optische Wirkung durch ein Bild nicht vermittelt werden können. Es wurde darüber hinaus erkannt, dass durch eine gleichzeitige und unmittelbare Präsentation von Warenmustern und zusätzlichen, mittels der elektronischen Anzeigemittel dargestellten Informationen mit derselben Präsentationsvorrichtung dem Benutzer der Präsentationsvorrichtung ein ausreichender Eindruck der Ware vermittelt werden kann.

Unter einem Trägerkörper wird ein beliebig geformter, zusammengehöriger Körper verstanden, auf welchem Warenmuster und elektronische Anzeigemittel angeordnet bzw. befestigt werden können. Der Trägerkörper kann insbesondere auch aus verschiedenen, miteinander verbundenen Teilen bestehen.

Der Prozessor kann beispielsweise als Mikrochip oder feste Schaltungslogik ausgebildet sein. Unter einem elektronischen Speicher werden sowohl Festspeicher, wie ROM-Komponenten, als auch wiederbeschreibbare Speicher, wie RAM-Komponenten, Flash-Speicher oder Prozessor-Register, verstanden. Unter elektronischen Anzeigemitteln werden insbesondere Bildschirme, Displays oder sogenanntes "elektronisches Papier" verstanden.

Auf dem elektronischen Speicher können Informationen zu im Prinzip unbeschränkt vielen Waren und Warenkonfigurationen gespeichert sein, insbesondere Abbildungen, Diagramme, Preise, Größen, etc. Auf diese Weise kann mit der Präsentationsvorrichtung über ganze Produktlinien umfassend informiert werden.

Durch die elektronischen Anzeigemittel ist es weiterhin möglich, die Präsentationsvorrichtung auf einfache und flexible Weise zu individualisieren, beispielsweise durch Anpassung der auf dem elektronischen Speicher gespeicherten Daten an die Käuferzielgruppe der Waren oder an den jeweiligen Händler der Waren. Insbesondere können mit den elektronischen Anzeigemitteln und dem elektronischen Speicher marktspezifische Produktpräsentationen oder Logos des Herstellers, Händlers oder Verkäufers angezeigt werden. Weiterhin können mit der Präsentationsvorrichtung spezielle und ergänzende Leistungen des Händlers oder Verkäufers dargestellt und über diese informiert werden. Auf diese Weise kann insbesondere die Bindung der Präsentationsvorrichtung an den Nutzer bzw. Händler verstärkt werden.

Auch zusätzliche Werbemittel, wie werbewirksame Musikdateien oder Videos können zu Werbungs- oder Informationszwecken auf dem elektronischen Speicher gespeichert sein und mit den elektronischen Anzeigemitteln dargestellt werden. Bevorzugt ist zusätzlich ein an den Prozessor angeschlossener Lautsprecher vorgesehen, der insbesondere auf dem Trägerkörper angeordnet ist.

Die im elektronischen Speicher gespeicherten und auf den elektronischen Anzeigemitteln angezeigten Informationen können weiterhin einfach und schnell durch Aktualisierung des Speicherinhalts auf dem elektronischen Speicher geändert werden. Auf diese Weise ist die Präsentationsvorrichtung flexibel einsetzbar und einfach zu aktualisieren.

In einer ersten Ausführungsform der erfindungsgemäßen Präsentationsvorrichtung beinhaltet der elektronische Speicher Befehle, welche den Prozessor veranlassen, Informationen auf den elektronischen Anzeigemitteln anzuzeigen, wobei die Informationen eine bildliche Darstellung eines der Paneele umfassen. Auf diese Weise können mit der Präsentationsvorrichtung dem Kunden gleichzeitig und unmittelbar sowohl ein direkter optischer und haptischer Eindruck der Paneele, als auch erweiterte bildliche Informationen vermittelt werden. Insbesondere können mit der Präsentationsvorrichtung im Wesentlichen unbeschränkt viele Warenkonfigurationen, beispielsweise Paneele mit verschiedenen Dekoren, dargestellt werden.

Bevorzugt zeigen die elektronischen Anzeigemittel bildliche Darstellungen der Waren in unterschiedlichen Einsatzbereichen. Unter einem Einsatzbereich wird die Umgebung der Ware bei ihrer bestimmungsgemäßen Verwendung verstanden. Paneele, insbesondere Fußbodenpaneele, sind beispielsweise bildlich im verlegten Zustand, insbesondere in verschiedenartigen Räumen, darstellbar. Die Räume unterscheiden sich bevorzugt durch ihre Beleuchtung, ihre Wand- bzw. Vorhangfarben und/oder durch ihre Möbel. Auf diese Weise vermittelt die Präsentationsvorrichtung dem Kunden eine bessere Vorstellung von der Wirkung der Ware in einer speziellen Umgebung.

Die Warenmuster zeigen bevorzugt verschiedene Basiseigenschaften der Waren. Unter Basiseigenschaften werden Eigenschaften verstanden, welche die körperliche Ausgestaltung der Ware selbst betreffen. Bei Paneelen kommen als Basiseigenschaften insbesondere das Dekor, die Oberflächenstruktur, die Verschleißfestigkeit als Beanspruchungsklasse gemäß EN 13329, die TrittschallEigenschaften, antistatische Eigenschaften, die Verriegelungssysteme und/oder das Paneelmaterial, beispielsweise deren schichtweiser Aufbau, in Betracht.

Eine bessere Handhabbarkeit wird in einer weiteren bevorzugten Ausführungsform der erfindungsgemäßen Präsentationsvorrichtung dadurch erreicht, dass der Trägerkörper in Buchform oder in Tafelform ausgebildet ist. Unter einer Buchform wird verstanden, dass die Präsentationsvorrichtung zusammenfaltbar ist und äußerlich die Form eines Buches aufweist. Auf diese Weise kann die Präsentationsvorrichtung platzsparend gelagert werden. Weiterhin werden die elektronischen Anzeigemittel im zusammengefalteten Zustand vor einer Beschädigung geschützt. Unter einer Tafelform wird verstanden, dass der Trägerkörper eine im Wesentlichen ebene Oberfläche aufweist. Auf diese Weise können die Informations- und Anzeigemittel stabil auf dem Trägerkörper angeordnet werden.

Der Trägerkörper kann insbesondere auch in Form eines mobilen oder stationären Warenmusterständers ausgeführt sein. In einem solchen Warenmusterständer können beispielsweise plattenförmige Warenmuster von Fußbodenpanellen, Küchenarbeitsplatten oder Schranktüren als Informationsmittel aufgenommen sein. Ferner kann ein solcher Warenmusterständer mit mindestens einer Stellwand kombiniert sein, an der als Bildschirm ausgebildete elektronische Anzeigemittel angebracht sind. Darüber hinaus können an der mindestens einen Stellwand des Trägerkörpers Träger für Prospekte, Informationsblätter und dergleichen angebracht sein.

Insbesondere kann die Präsentationsvorrichtung beweglich oder unbeweglich, das heißt fest installiert, ausgebildet sein. Eine bewegliche Präsentationsvorrichtung hat den Vorteil einer höheren Flexibilität, während eine unbewegliche Präsentationsvorrichtung einen größeren Diebstahlschutz bietet.

In einer weiteren Ausführungsform der erfindungsgemäßen Präsentationsvorrichtung sind auf dem Trägerkörper angeordnete Bedienelemente vorgesehen. Auf diese Weise wird dem Benutzer der Präsentationsvorrichtung ermöglicht, die mit den elektronischen Anzeigemitteln dargestellten Informationen zu beeinflussen.

Die Bedienelemente können beispielsweise als Taster, Maus, "Track-ball", Knöpfe, Drehknöpfe, Sensoren, beispielsweise Berührungssensoren und dergleichen ausgestaltet sein.

Bevorzugt ist bei einer Präsentationsvorrichtung für Waren, welche die Inneneinrichtung von Räumen betreffen, insbesondere für Paneele, auf dem elektronischen Speicher ein Berechnungsprogramm zur Ermittlung des Raumbedarfs bzw. des Zubehörbedarfs für einen individuellen Raum gespeichert. Auf diese Weise kann der Benutzer für einen Raum die benötigte Menge der Waren bzw. die benötigte Zubehörmenge individuell ermitteln und eine Stückliste der benötigten Waren zusammenstellen. Bei einer Präsentationsvorrichtung für Paneele können beispielsweise die benötigte Anzahl der Paneele und optional die benötigte Anzahl der Sesselleisten oder Fußleisten ermittelt werden.

Auf dem elektronischen Speicher können weiterhin zusätzliche Daten zur Erstellung eines Angebots hinterlegt sein, so dass die Präsentationsvorrichtung aus einer individuellen Stückliste schnell ein individuelles Angebot erstellen kann.

Das Bedienelement kann auch unabhängig vom Trägerkörper vorgesehen sein. Dies erhöht die Flexibilität bei der Benutzung der Präsentationsvorrichtung.

Die Bedienbarkeit der Präsentationsvorrichtung wird in einer weiteren Ausführungsform dadurch erhöht, dass der elektronische Speicher Befehle beinhaltet, welche den Prozessor veranlassen, bei der Betätigung mindestens eines Bedienelements diesem Bedienelement zugeordnete Informationen auf den elektronischen Anzeigemitteln anzuzeigen. Auf diese Weise kann der Benutzer durch Betätigung eines entsprechenden Bedienelements, die auf den elektronischen Anzeigemitteln angezeigten Informationen gezielt auswählen.

Insbesondere können den Bedienelementen Informationen zur Art der Ware, zu verschiedenen Wareneigenschaften oder zum Einsatzbereich der Ware zugeordnet sein, so dass ein Kunde durch Betätigung der Bedienelemente die entsprechenden Informationen über die elektronischen Anzeigemittel darstellen lassen kann.

Einem einzelnen Bedienelement können insbesondere auch eine Mehrzahl von Informationen, beispielsweise bei mehrmaliger Betätigung des Bedienelements, zugeordnet sein.

In einer weiteren Ausführungsform der erfindungsgemäßen Präsentationsvorrichtung beinhaltet der elektronische Speicher Befehle, welche den Prozessor veranlassen, bei der Betätigung einer Kombination von Bedienelementen dieser Kombination zugeordnete Informationen auf den elektronischen Anzeigemitteln anzuzeigen. Auf diese Weise ist es möglich, die Zahl der Bedienelemente zu reduzieren bzw. die Zahl der über die Bedienelemente anwählbaren Informationen zu erhöhen. Bei einer Präsentationsvorrichtung für Paneele kann beispielsweise über ein Bedienelement oder eine Gruppe von Bedienelementen das Dekor und über ein anderes Bedienelement oder über eine andere Gruppe von Bedienelementen die Paneelgröße auswählbar sein.

Der Informationsgrad der Präsentationsvorrichtung wird in einer weiteren Ausführungsform dadurch erhöht, dass mindestens einem Bedienelement eine bildliche Darstellung eines der Paneele mit mindestens einer optischen oder strukturellen Eigenschaft des Paneels zugeordnet ist. Auf diese Weise erhält der Benutzer einer solchen Präsentationsvorrichtung bei der Bedienung eines Bedienelements bildliche Informationen über die von ihm ausgewählten Paneele mit der von ihm ausgewählten optischen oder strukturellen Eigenschaft. Vorzugsweise ist einer Kombination von Bedienelementen eine bildliche Darstellung der Paneele mit der entsprechenden Kombination von optischen oder strukturellen Eigenschaften der Paneele zugeordnet.

Bei Paneelen werden unter einer optischen Eigenschaft beispielsweise die Dekorfarbe bzw. das Dekormuster und unter einer strukturellen Eigenschaft beispielsweise die Paneelgröße, der Paneelaufbau oder das Verriegelungssystem verstanden.

Bei einer weiteren Ausführungsform der erfindungsgemäßen Präsentationsvorrichtung ist mindestens einem Bedienelement eine bildliche Darstellung eines der Paneele in seinem Einsatzbereich mit mindestens einer den Einsatzbereich des Paneels betreffenden Eigenschaft zugeordnet. Dadurch kann dem Käufer ein optischer Eindruck des Paneels in ihrem Einsatzbereich vermittelt werden.

Bei einer Präsentationsvorrichtung für Paneele kann einem Bedienelement beispielsweise eine bildliche Darstellung der verlegten Paneele, vorzugsweise in einer bestimmten Wohnsituation zugeordnet sein. Durch Betätigung eines Bedienelements ist durch den Benutzer die Wohnsituation individuell, insbesondere bezüglich der Art des Raumes, der Möbel, der Wandfarbe, der Vorhänge und/oder der Accessoires anpassbar. Weiterhin sind bevorzugt verschiedene Paneeldimensionen, Paneelkombinationen und/oder Verlegerichtungen einstellbar. Auf diese Weise ist dem Käufer mit der Präsentationsvorrichtung die räumliche Wirkung der verlegten Paneele in einer individuell anpassbaren Wohnsituation darstellbar.

Eine intuitivere Bedienbarkeit wird erfindungsgemäß dadurch erreicht, dass mindestens ein Informationsmittel als Bedienelement ausgebildet ist. Auf diese Weise kann der Benutzer die in den elektronischen Anzeigemitteln angezeigten Informationen bzw. bildlichen Darstellungen direkt über die Betätigung des Informationsmittels anwählen. Insbesondere ist über die Betätigung eines als Bedienelement ausgebildeten Warenmusters eine bildliche Darstellung einer dem Muster zugeordneten Ware auf den elektronischen Anzeigemitteln anzeigbar. Bei einer

Präsentationsvorrichtung für Paneele können insbesondere Warenmuster der Paneeldekore oder Muster der Wandfarben der Räume, in denen die Paneele eingesetzt werden sollen, als Bedienelement ausgebildet sein.

Ein als Betätigungsmittel ausgebildetes Warenmuster weist insbesondere einen Tastsensor auf, so dass eine Betätigung des Bedienelements durch Berührung des Warenmusters erfolgen kann.

In einer weiteren Ausführungsform der erfindungsgemäßen Präsentationsvorrichtung sind die elektronischen Anzeigemittel und zumindest ein Teil der Bedienelemente als Sensorbildschirm (Touchscreen) ausgebildet. Auf diese Weise können die Bedienelemente auf dem Touchscreen flexibel zugewiesen werden. Weiterhin wird die Intuitivität der Bedienung der Präsentationsvorrichtung erhöht. Werden insbesondere sämtliche Bedienelemente als Touchscreen ausgebildet, kann auf das Vorsehen weiterer Bedienelemente verzichtet werden.

Eine Erhöhung der Flexibilität der Präsentationsvorrichtung wird in einer weiteren Ausführungsform dadurch erreicht, dass eine elektronische Schnittstelle zur Datenübertragung auf einen elektronischen Speicher vorgesehen ist. Auf diese Weise ist es möglich, die auf dem elektronischen Speicher gespeicherten Daten zu aktualisieren und Informationen aus dem elektronischen Speicher, beispielsweise erstellte Angebote, auszuwählen.

Die elektronische Schnittstelle kann beispielsweise als USB- oder Bluetooth-Schnittstelle, als optisches Laufwerk, insbesondere CD-, DVD- oder Blu-Ray-Laufwerk, oder als Lesegerät für Speicherkarten ausgebildet sein. Weiterhin kann die elektronische Schnittstelle auch als Netzwerkschnittstelle, insbesondere als Funknetzwerkschnittstelle, zur Verbindung mit einem Netzwerk, insbesondere mit dem Internet oder einem Intranet, ausgestaltet sein.

In einer weiteren Ausführungsform der erfindungsgemäßen Präsentationsvorrichtung ist die elektronische Schnittstelle als Netzwerkschnittstelle ausgebildet und der elektronische Speicher beinhaltet Befehle, welche den Prozessor veranlassen, Daten zwischen dem elektronischen Speicher und einem über die Netzwerkschnittstelle verbundenen Netzwerk zu übertragen. Auf diese Weise kann beispielsweise eine automatische Aktualisierung der auf dem elektronischen Speicher gespeicherten Daten erreicht werden. Insbesondere sind Preise, aktuelle Warenkonfigurationen, Lieferzeiten und/oder Zubehörinformationen automatisch aktualisierbar. Es ist beispielsweise denkbar, dass bei einem Neustart des Prozessors automatisch eine Verbindung mit dem System des Herstellers hergestellt wird und eine solche automatische Aktualisierung durchgeführt wird.

Bevorzugt sind Informationen aus dem Netzwerk, insbesondere Internetseiten des Herstellers oder Fachhändlers, auf den elektronischen Anzeigemitteln darstellbar. Dadurch wird der Informationsgehalt der Präsentationsvorrichtungen weiter erhöht.

Eine weitere bevorzugte Ausführungsform der erfindungsgemäßen Präsentationsvorrichtung ist dadurch gekennzeichnet, dass der elektronische Speicher Befehle beinhaltet, welche den Prozessor veranlassen, die Betätigung der Bedienelemente statistisch zu erfassen. Auf diese Weise können die Aufrufe spezieller Waren bzw. Warenkonfigurationen statistisch ausgewertet und ein Trendbarometer erstellt werden, so dass der Händler seine Warenpalette an den Kundenbedarf anpassen kann. Werden bei Präsentationsvorrichtungen für Paneele beispielsweise häufig helle Dekore angesehen, so kann dies für den Hersteller ein Hinweis sein, sein Angebot an hellen Dekoren auszubauen.

Weitere Merkmale und Vorteile der erfindungsgemäßen Präsentationsvorrichtung sind der nachfolgenden Beschreibung mehrerer Ausführungsbeispiele zu entnehmen, wobei auf die beigefügte Zeichnung Bezug genommen wird.

In der Zeichnung zeigen
- Fig. 1: ein erstes Ausführungsbeispiel einer Präsentationsvorrichtung,
- Fig. 2: ein zweites Ausführungsbeispiel einer Präsentationsvorrichtung,
- Fig. 3: ein erstes Ausführungsbeispiel einer erfindungsgemäßen Präsentationsvorrichtung und
- Fig. 4: ein zweites Ausführungsbeispiel einer erfindungsgemäßen Präsentationsvorrichtung.

Figur 1 zeigt ein erstes Ausführungsbeispiel einer Präsentationsvorrichtung. Die Präsentationsvorrichtung 2 weist einen tafelförmigen Trägerkörper 4, als Bildschirm ausgebildete elektronische Anzeigemittel 6 und Informationsmittel 8 auf. An dem Bildschirm ist weiterhin ein Prozessor 10 mit einem elektronischen Speicher 12 angeschlossen.

Der Trägerkörper 4 kann beispielsweise aus Holz, Kunststoff, Pappe oder einem Verbundmaterial bestehen. Der Bildschirm kann beispielsweise als Flachbildschirm, insbesondere als TFT- (Dünnfilmtransistor-), OLED- (organische-Leuchtdioden-) oder Plasmabildschirm, als LCD-(Flüssigkristall)-Display oder als sogenanntes "elektronisches Papier" ausgebildet sein. Bei dem elektronischen Speicher 12 handelt es sich beispielsweise um eine Festplatte, um RAM- oder Flash-Speicher.

Insbesondere ist die Präsentationsvorrichtung 2 für Paneele vorgesehen. Die Informationsmittel 8 können beispielsweise als Warenmuster eines Paneels ausgebildet sein, wobei die Warenmuster verschiedene Dekore aufweisen. Der elektronische Speicher 12 beinhaltet bevorzugt Befehle, welche den Prozessor 10 veranlassen, Informationen über die zu den Warenmustern gehörigen Paneelen auf dem Bildschirm anzuzeigen.

Die Präsentationsvorrichtung 2 weist eine an dem Prozessor 10 angeschlossene elektronische Schnittstelle 14 auf. Die elektronische Schnittstelle 14 kann beispielsweise als USB- oder Bluetooth-Anschluss, als CD-, DVD- oder Blu-Ray-Laufwerk oder als Lesegerät für eine Speicherkarte ausgestaltet sein. Weiterhin weist die Präsentationsvorrichtung 2 noch eine als Netzwerkschnittstelle ausgebildete elektronische Schnittstelle 16 auf, welche eine Netzwerkverbindung mit dem Internet oder einem Intranet herstellt. Die in dem elektronischen Speicher 12 gespeicherten Daten können über die elektronische Schnittstelle 14 oder über die Netzwerkschnittstelle manuell oder automatisch aktualisiert werden.

Ein Kunde erhält über die Präsentationsvorrichtung 2 durch die Warenmuster einen direkten optischen und haptischen Eindruck von der präsentierten Ware. Weiterhin kann er der Anzeige des Bildschirms unmittelbar und gleichzeitig zusätzliche Informationen zu der Ware entnehmen. Auf diese Weise ergibt sich für den Kunden ein umfassender Gesamteindruck der präsentierten Ware.

Figur 2 zeigt ein zweites Ausführungsbeispiel einer Präsentationsvorrichtung. Bei der Präsentationsvorrichtung 20 ist der Trägerkörper 22 buchförmig ausgestaltet. Insbesondere besteht der Trägerkörper 22 aus zwei Buchdeckeln 24, 26 und einem dazwischen angeordneten Buchrücken 28. Der linke Buchdeckel 24 weist eine Mehrzahl von Informationsmitteln 30 auf, welche als Warenmuster ausgebildet sind. Der rechte Buchdeckel 26 weist als Bildschirm ausgebildete elektronische Anzeigemittel 32 sowie Bedienelemente 34 auf. Die Präsentationsvorrichtung 20 weist weiterhin einen Prozessor und einen elektronischen Speicher auf (nicht gezeigt). Optional können auch noch weitere Buchseiten, beispielsweise mit weiteren Informationsmitteln, vorgesehen sein. Der Trägerkörper 22 ist zusammenfaltbar und kann dadurch platzsparend gelagert werden. Weiterhin kann dadurch der Bildschirm vor Beschädigungen geschützt werden.

Den Bedienelementen 34 sind verschiedene Informationen zugeordnet, so dass ein Kunde durch Betätigung eines oder mehrerer Bedienelemente 34 die zugehörigen Informationen auf dem Bildschirm 32 anzeigen kann. Insbesondere handelt es sich bei den Informationen um bildliche Darstellungen der zu den Informationsmitteln 30 zugehörigen Waren. Auf diese Weise erhält ein Kunde durch die Informationsmittel 30 einen direkten optischen und haptischen Eindruck der Waren und weiterhin zusätzliche Informationen über den Bildschirm 32, beispielsweise eine Gesamtansicht der Waren oder die Wirkung der Ware in verschiedenen Einsatzbereichen. Er kann dabei bevorzugt über die Bedienelemente 34 die angezeigten Informationen individuell auswählen.

Figur 3 zeigt ein erstes Ausführungsbeispiel einer erfindungsgemäßen Präsentationsvorrichtung. Die Präsentationsvorrichtung 40 weist einen Trägerkörper 42, beispielsweise in Tafelform, sowie einen auf dem Trägerkörper 42 angeordneten Touchscreen als elektronische Anzeigemittel 44 und Informationsmittel 46 auf. Die Informationsmittel 46 sind bevorzugt als Bedienelemente ausgebildet. Bei den Informationsmitteln 46 handelt es sich beispielsweise um Warenmuster in Form von Paneelstücken mit verschiedenen Dekoren.

Auf dem als Tochscreen ausgebildeten elektronischen Anzeigemittel 44 werden durch den Prozessor (nicht gezeigt) weitere Bedienelemente 48 sowie eine bildliche Darstellung 50 der Waren bzw. der Waren in ihrem Einsatzbereich dargestellt. Handelt es sich bei den Waren beispielsweise um Paneele, so können im Touchscreen eine bildliche Darstellung verlegter Paneele in einem Raum dargestellt werden. Durch Betätigung eines als Bedienelement ausgebildeten Informationsmittels 46, welches insbesondere als Paneelstück mit einem bestimmten Dekormuster ausgebildet ist, kann das Dekor der in der bildlichen Darstellung auf dem Touchscreen gezeigten verlegten Paneele 52 beeinflusst werden. Durch Betätigung der Bedienelemente können alternativ oder zusätzlich auch Eigenschaften der Einsatzumgebung der Ware eingestellt werden. Im Falle von Paneelen können insbesondere die Art des bildlich dargestellten Raumes, dessen Wandfarbe oder dessen Möbel eingestellt werden. Auf diese Weise erhält der Benutzer einerseits durch die Informationsmittel 46 einen optischen und haptischen Eindruck der Paneele und kann gleichzeitig und unmittelbar auch deren Wirkung in einem individuell einstellbaren Raum einschätzen. Über zusätzliche Bedienelemente können optional weiterhin die Verlegerichtung oder die Lichtverhältnisse eingestellt werden.

In Figur 4 ist ein zweites Ausführungsbeispiel der erfindungsgemäßen Präsentationsvorrichtung gezeigt. Die Präsentationsvorrichtung 60 weist einen Trägerkörper 62, als Bildschirm ausgebildete elektronische Anzeigemittel 64 sowie Gruppen 66, 68, 70 mit vorzugsweise als Warenmuster ausgebildeten Bedienelementen 72, 74, 76 auf. Den Bedienelementen 72, 74, 76 der ersten 66, zweiten 68 und dritten Gruppe 70 sind jeweils verschiedene Ausführungen einer ersten, einer zweiten bzw. einer dritten Eigenschaft der Ware zugeordnet. Insbesondere sind die Bedienelemente 72 der ersten Gruppe 66 als Warenmuster ausgebildet, welche sich untereinander in der ersten Eigenschaft unterscheiden. Für die zweite 68 und dritte Gruppe 70 gilt entsprechendes.

Der Bildschirm und die Bedienelemente 62, 64, 76 sind jeweils an einen Prozessor 78 angeschlossen. Weiterhin sind ein elektronischer Speicher 80 sowie optional eine erste elektronische Schnittstelle 82 und weiterhin optional eine zweite als Netzwerkschnittstelle ausgebildete elektronische Schnittstelle 84 vorgesehen.

Über den Prozessor 78 wird auf dem Bildschirm eine Abbildung der Ware, ggf. in einem Einsatzbereich dargestellt. Durch Betätigung eines Bedienelements 72 der ersten Gruppe 66 kann der Benutzer eine erste Eigenschaft der dargestellten Ware individuell einstellen. Die auf dem Bildschirm dargestellte Ware weist nach der Betätigung eines Bedienelements 72 die entsprechende, dem Bedienelement 72 zugeordnete Eigenschaft auf. Durch Betätigung eines Bedienelements aus der zweiten Gruppe 68 bzw. aus der dritten Gruppe 70 können weitere Eigenschaften der im Bildschirm 64 dargestellten Ware individuell eingestellt werden. Vorzugsweise ist jeder Kombination eines Bedienelements 72, 74, 76 aus der ersten 66, aus der zweiten 68 und aus der dritten Gruppe 70 eine bildliche Darstellung der Ware zugeordnet. Auf diese Weise stellt die Präsentationsvorrichtung über eine verhältnismäßige geringe Zahl von Bedienelementen 72, 74, 76 Informationen für eine Vielzahl von Warenkonfigurationen zur Verfügung.

Die elektronischen Anzeigemittel in den vorstehend beschriebenen erfindungsgemäßen Ausführungsbeispielen 1 und 2 können jeweils farbkalibriert werden, um die Wiedergabequalität zu verbessern.

Die als Informationsmittel 8, 30 dienenden Warenmuster bzw. Dekore können vom Hersteller aktualisiert werden.

## Patentansprüche

1. Präsentationsvorrichtung für Paneele, vorzugsweise für Fußboden-, Decken- oder Wandbeläge,
- mit einem Trägerkörper (4, 22, 42, 62) und
- mit Informationsmitteln (8, 30, 46), die als Warenmuster von Paneelen mit verschiedenen Dekoren ausgebildet sind,
- wobei die Informationsmittel (8, 30, 46) auf dem Trägerkörper (4, 22, 42, 62) angeordnet sind,
**dadurch gekennzeichnet,**
- **dass** mindestens ein Prozessor (10, 78), mindestens ein elektronischer Speicher (12, 80) und mindestens ein elektronisches Anzeigemittel (6, 33, 44, 64) vorgesehen sind,
- **dass** das mindestens eine elektronische Anzeigemittel (6, 33, 44, 64) auf dem Trägerkörper (4, 22, 42, 62) angeordnet ist, und
- **dass** mindestens eines der Informationsmittel (8, 30, 46) als Bedienelement (34, 48, 72, 74, 76) ausgebildet ist.

2. Präsentationsvorrichtung nach Anspruch 1,
**dadurch gekennzeichnet,**
- **dass** der elektronische Speicher (12, 80) Befehle beinhaltet, welche den Prozessor (10, 78) veranlassen, Informationen auf den elektronischen Anzeigemitteln (6, 33, 44, 64) anzuzeigen, und
- **dass** die Informationen eine bildliche Darstellung eines der Paneele umfassen.

3. Präsentationsvorrichtung nach Anspruch 1 oder 2,
**dadurch gekennzeichnet,**
**dass** der Trägerkörper (4, 22, 42, 62) in Buchform oder Tafelform ausgebildet ist.

4. Präsentationsvorrichtung nach Anspruch 1 oder 2,
**dadurch gekennzeichnet,**
**dass** der Trägerkörper als Warenmusterständer ausgebildet ist und mindestens eine Stellwand umfasst, die mit dem mindestens einen elektronischen Anzeigemittel versehen ist.

5. Präsentationsvorrichtung nach einem der Ansprüche 1 bis 4,
**dadurch gekennzeichnet,**
**dass** auf dem Trägerkörper (4, 22, 42, 62) angeordnete Bedienelemente (34, 48, 72, 74, 76) vorgesehen sind.

6. Präsentationsvorrichtung nach einem der Ansprüche 1 bis 5,
**dadurch gekennzeichnet,**
**dass** der elektronische Speicher (12, 80) Befehle beinhaltet, welche den Prozessor (10, 78) veranlassen, bei der Betätigung mindestens eines Bedienelements (34, 48, 72, 74, 76) diesem Bedienelement (34, 48, 72, 74, 76) zugeordnete Informationen auf den elektronischen Anzeigemitteln (6, 33, 44, 64) anzuzeigen.

7. Präsentationsvorrichtung nach einem der Ansprüche 1 bis 6,
**dadurch gekennzeichnet,**
**dass** der elektronische Speicher (12, 80) Befehle beinhaltet, welche den Prozessor (10, 78) veranlassen, bei der Betätigung einer Kombination von Bedienelementen (34, 48, 72, 74, 76) dieser Kombination zugeordnete Informationen auf den elektronischen Anzeigemitteln (6, 33, 44, 64) anzuzeigen.

8. Präsentationsvorrichtung nach einem der Ansprüche 1 bis 7,
**dadurch gekennzeichnet,**
**dass** mindestens einem Bedienelement (34, 48, 72, 74, 76) eine bildliche Darstellung eines der Paneele mit mindestens einer optischen oder strukturellen Eigenschaft des Paneels zugeordnet ist.

9. Präsentationsvorrichtung nach einem der Ansprüche 1 bis 8,
**dadurch gekennzeichnet,**
**dass** mindestens einem Bedienelement (34, 48, 72, 74, 76) eine bildliche Darstellung eines der Paneele in seinem Einsatzbereich mit mindestens einer den Einsatzbereich des Paneels betreffenden Eigenschaft zugeordnet ist.

10. Präsentationsvorrichtung nach einem der Ansprüche 1 bis 9,
**dadurch gekennzeichnet,**
**dass** die elektronischen Anzeigemittel (6, 33, 44, 64) und zumindest ein Teil der Bedienelemente (34, 48, 72, 74, 76) als Sensorbildschirm ausgebildet sind.

11. Präsentationsvorrichtung nach einem der Ansprüche 1 bis 12,
**dadurch gekennzeichnet,**
**dass** eine elektronische Schnittstelle (14, 16, 82, 84) zur Datenübertragung auf den elektronischen Speicher (12, 80) vorgesehen ist.

12. Präsentationsvorrichtung nach einem der Ansprüche 1 bis 11,
**dadurch gekennzeichnet,**
**dass** die elektronische Schnittstelle (14, 16, 82, 84) als Netzwerkschnittstelle ausgebildet ist und dass der elektronische Speicher (12, 80) Befehle beinhaltet, welche den Prozessor (10, 78) veranlassen, Daten zwischen dem elektronischen Speicher und einem über die Netzwerkschnittstelle verbundenen Netzwerk zu übertragen.

13. Präsentationsvorrichtung nach einem der Ansprüche 1 bis 12,
**dadurch gekennzeichnet,**
**dass** der elektronische Speicher (12, 80) Befehle beinhaltet, welche den Prozessor (10, 78) veranlassen, die Betätigung der Bedienelemente (34, 48, 72, 74, 76) statistisch zu erfassen.

## Claims

1. Presentation device for panels, preferably for floor, ceiling or wall coverings,
- having a support body (4, 22, 42, 62) and
- having information means (8, 30, 46) which are configured as product samples of panels with various decorations,
- wherein the information means (8, 30, 46) are arranged on the support body (4, 22, 42, 62),
**characterised in that**
- at least one processor (10, 78), at least one electronic memory (12, 80) and at least one electronic display means (6, 33, 44, 64) are provided,
- at least one electronic display means (6, 33, 44, 64) is arranged on the support body (4, 22, 42, 62) and
- at least one of the information means (8, 30. 46) is configured as an operating element (34, 48, 72, 74, 76).

2. Presentation device according to claim 1,
**characterised in that**
- the electronic memory (12, 80) contains commands which cause the processor (10, 78), to display information on the electronic display means (6, 33, 44, 64) and
- the information comprises a pictorial representation of one of the panels.

3. Presentation device according to claim 1 or claim 2,
**characterised in that** the carrier body (4, 22, 42, 62) is in book or board form.

4. Presentation device according to claim 1 or claim 2,
**characterised in that** the carrier body is configured as a product samples stand and comprises at least one partition, which is provided with the at least one electronic display means.

5. Presentation device according to any one of claims 1 to 4,
**characterised in that** operating elements (34, 48, 72, 74, 76) are provided arranged on the support body (4, 22, 42, 62).

6. Presentation device according to any one of claims 1 to 5,
**characterised in that** the electronic memory (12, 80) contains commands which cause the processor (10, 78) upon actuation of at least one operating element (34, 48, 72, 74, 76) to display information associated with this operating element (34, 48, 72, 74, 76) on the electronic display means (6, 33, 44, 64).

7. Presentation device according to any one of claims 1 to 6,
**characterised in that** the electronic memory (12, 80) contains commands which cause the processor (10, 78) upon actuation of a combination of operating elements (34, 48, 72, 74, 76) to display information associated with this combination of operating elements (34, 48, 72, 74, 76) on the electronic display means (6, 33, 44, 64).

8. Presentation device according to any one of claims 1 to 7,
**characterised in that** at least one operating element (34, 48, 72, 74, 76) is associated with a pictorial representation of one of the panels with at least one optical or structural property of the panel.

9. Presentation device according to any one of claims 1 to 8,
**characterised in that** at least one operating element (34, 48, 72, 74, 76) is associated with a pictorial representation of one of the panels in its area of use with at least one property of the panel relating to the area of use.

10. Presentation device according to any one of claims 1 to 9,
**characterised in that** the electronic display means (6, 33, 44, 64) and at least a part of the operating elements (34, 48, 72, 74, 76) are configured as a touch screen.

11. Presentation device according to any one of claims 1 to 12,
**characterised in that** an electronic interface (14, 16, 82, 84) is provided for transferring data to the electronic memory (12, 80).

12. Presentation device according to any one of claims 1 to 11,
**characterised in that** the electronic interface (14, 16, 82, 84) is configured as a network interface and that the electronic memory (12, 80) contains commands which cause the processor (10, 78) to transfer data between the electronic memory and a network connected via the network interface.

13. Presentation device according to any one of claims 1 to 12,
**characterised in that** the electronic memory (12, 80) contains commands which cause the processor (10, 78) to statistically record the actuation of the operating elements (34, 48, 72, 74, 76).

## Revendications

1. Dispositif de présentation pour panneaux, de préférence pour des revêtements de sol, de plafond ou de mur,
- avec un corps porteur (4, 22, 42, 62) et
- avec des moyens d'information (8, 30, 46) qui sont réalisés sous forme d'échantillons de panneaux avec différents décors,
- les moyens d'information (8, 30, 46) étant disposés sur le corps porteur (4, 22, 42, 62),
**caractérisé en ce**
- **qu'**au moins un processeur (10, 78), au moins une mémoire électronique (12, 80) et au moins un moyen d'affichage électronique (6, 33, 44, 64) sont prévus,
- **que** l'au moins un moyen d'affichage électronique (6, 33, 44, 64) est disposé sur le corps porteur (4, 22, 42, 62), et
- **qu'**au moins l'un des moyens d'information (8, 30, 46) est réalisé sous la forme d'un élément de commande (34, 48, 72, 74, 76).

2. Dispositif de présentation selon la revendication 1, **caractérisé en ce que**
- la mémoire électronique (12, 80) contient des instructions qui amènent le processeur (10, 78) à afficher des informations sur les moyens d'affichage électronique (6, 33, 44, 64), et
- que les informations comprennent une représentation figurative de l'un des panneaux.

3. Dispositif de présentation selon la revendication 1 ou 2,
**caractérisé en ce que** le corps porteur (4, 22, 42, 62) est réalisé sous forme de livre ou sous forme de tableau.

4. Dispositif de présentation selon la revendication 1 ou 2,
**caractérisé en ce que** le corps porteur est réalisé sous forme de présentoir à échantillon et comporte au moins une cloison pourvue de l'au moins un moyen d'affichage électronique.

5. Dispositif de présentation selon l'une des revendications 1 à 4,
**caractérisé en ce que** des éléments de commande (34, 48, 72, 74, 76) disposés sur le corps porteur (4, 22, 42, 62) sont prévus.

6. Dispositif de présentation selon l'une des revendications 1 à 5,
**caractérisé en ce que** la mémoire électronique (12, 80) contient des instructions qui, lors de l'actionnement d'au moins un élément de commande (34, 48, 72, 74, 76), amènent le processeur (10, 78) à afficher sur les moyens d'affichage électroniques (6, 33, 44, 64) des informations associées à cet élément de commande (34, 48, 72, 74, 76).

7. Dispositif de présentation selon l'une des revendications 1 à 6,
**caractérisé en ce que** la mémoire électronique (12, 80) contient des instructions qui, lors de l'actionnement d'une combinaison d'éléments de commande (34, 48, 72, 74, 76), amènent le processeur (10, 78) à afficher sur les moyens d'affichage électroniques (6, 33, 44, 64) des informations associées à cette combinaison.

8. Dispositif de présentation selon l'une des revendications 1 à 7,
**caractérisé en ce qu'**à au moins un élément de commande (34,48, 72, 74, 76) est associée une représentation figurative de l'un des panneaux avec au moins une propriété visuelle ou structurelle du panneau.

9. Dispositif de présentation selon l'une des revendications 1 à 8,
**caractérisé en ce qu'**à au moins un élément de commande (34, 48, 72, 74, 76) est associée une représentation figurative de l'un des panneaux dans son domaine d'utilisation avec au moins une propriété concernant le domaine d'utilisation du panneau.

10. Dispositif de présentation selon l'une des revendications 1 à 9,
**caractérisé en ce que** les moyens d'affichage électronique (6, 33, 44, 64) et au moins une partie des éléments de commande (34, 48, 72, 74, 76) sont réalisés sous forme d'écran à capteur.

11. Dispositif de présentation selon l'une des revendications 1 à 12,
**caractérisé en ce qu'**une interface électronique (14, 16, 82, 84) destinée à la transmission de données est prévue sur la mémoire électronique (12, 80).

12. Dispositif de présentation selon l'une des revendications 1 à 11,
**caractérisé en ce que** l'interface électronique (14, 16, 82, 84) est réalisée sous forme d'interface de réseau et **en ce que** la mémoire électronique (12, 80) contient des instructions qui amènent le processeur (10, 78) à transmettre des données entre la mémoire électronique et un réseau, le réseau étant connecté par le biais de l'interface de réseau.

13. Dispositif de présentation selon l'une des revendications 1 à 12,
**caractérisé en ce que** la mémoire électronique (12, 80) contient des instructions qui amènent le processeur (10, 78) à détecter statistiquement l'actionnement des éléments de commande (34, 48, 72, 74, 76).
